# EUROPÄISCHE PATENTANMELDUNG

(11) **EP 1 526 226 A1**
(43) Veröffentlichungstag der Anmeldung: **27.04.2005**
(21) Anmeldenummer: 03024620.1
(22) Anmeldetag: 25.10.2003
(51) Int. Cl.: E04G 11/54, E04C 3/00, E04G 17/16, E04G 11/48

(54) **Schalungsträger für Betondecken**

(71) Anmelder: ConmercoTec Vertriebs GmbH, 72175 Dornhan (DE)
(72) Erfinder: Glatthaar, Joachim, 78655 Dunningen-Seedorf (DE)
(74) Vertreter: Klocke, Peter, Dipl.-Ing.

(57) **Zusammenfassung**

Deckenschalungsträger bestehend aus einem Außenträger und einem darin gelagerten, stufenlos verschiebbaren Innenträger. Der Außenträger weist zwei parallele, hochkant stehende Außenträgerprofile und die Außenträgerprofile verbindende, beabstandete Verbindungsplatten auf. Der Innenträger besteht aus einem hochkant stehenden Innenträgerprofil. Die schalungsseitigen Oberflächen von Innenträger und Außenträger liegen in einer Ebene. Das Außenträgerprofil ist am schalungsseitigen Ende auf den einander zugewandten Seiten abgeschrägt und weist Auflageflächen für den Innenträger auf. Der Innenträger hat einen Y-förmigen Querschnitt so dass dieser mit den schrägen Flächen auf den Auflageflächen der Außenträgerprofile aufliegt. Ein derartiger Deckenschalungsträger weist eine erhöhte Tragkraft auf und ist leicht zu montieren. Mit zusätzlichen Auflageelementen kann mit ihm auch ein Raum ohne Stützen überbrückt werden.

## Beschreibung

Die vorliegende Erfindung betrifft einen Deckungsschalungsträger bestehend aus einem Außenträger und einem darin gelagerten, stufenlos verschiebbaren Innenträger, wobei der Außenträger zwei parallele, hochkant stehende Außenträgerprofile und die Außenträgerprofile verbindende, beabstandete Verbindungsplatten, und der Innenträger ein hochkant stehende Innenträgerprofil aufweist, und die schalungsseitigen Oberflächen von Innenträger und Außenträger in einer Ebene liegen. Die Erfindung betrifft außerdem ein Auflageelement und eine Baustütze für einen derartigen Deckenschalungsträger.

Ein derartiger Deckungsschalungsträger ist beispielsweise aus der DE 197 05 805 C2 bekannt. Dieser dient als Stütze für Fertigdeckenelemente oder auch für die Schalung von auf der Baustelle hergestellten Betondecken. Deckenschalungsträger müssen selbst jedoch wieder mit den allseits üblichen Baustützen abgestützt werden, wobei die Spannweite bei maximal 2,40 m liegt. Bei bestimmten Herstellungsverfahren zur Betonierung eines Geschosses, insbesondere Kellergeschosse ist es jedoch nicht möglich Baustützen zu verwenden. Darüber hinaus ist es in jedem Geschoss von Vorteil, wenn ein möglichst großer Bereich unterstützungsfrei mit den Deckenschaltungsträgern abgedeckt werden kann.

Der vorliegenden Erfindung liegt daher die Aufgabe zugrunde, einen verbesserten Deckenschalungsträger vorzuschlagen, der es auch erlaubt, bei einem gewissen Mauerabstand gänzlich ohne Baustützen auszukommen. Der Erfindung liegt außerdem die Aufgabe zugrunde, eine einfache und schnelle Montage des Deckenschalungsträgers vorzuschlagen.

Diese Aufgabe wird durch einen Deckungsschalungsträgern mit den Merkmalen des Hauptanspruchs gelöst. Weitere vorteilhafte Ausgestaltungen sind den Unteransprüchen zu entnehmen.

Gemäß der Erfindung weist der Deckenschalungsträger ein Außenträgerprofil auf, das am schalungsseitigen Ende auf den einander zugewandten Seiten der hochkant stehenden Außenträgerprofile abgeschrägte Auflageflächen für den Innenträger besitzt. Diese Auflageflächen verlaufen in Längsrichtung des Außenträgers und sind so angeordnet, dass der Innenträger mit einem Innenträgerprofil, das einen Y-förmigen Querschnitt aufweist, mit den entsprechenden schrägen Flächen des Y-förmigen Querschnitts auf den Auflagenflächen der Außenträgerprofile aufliegt. Die Lastübertragung erfolgt damit über die geneigten Auflageflächen. Der Innenträger ist in dem Außenträger exakt geführt und kann durch die gewährleistete stufenlose Verstellbarkeit in Längsrichtung entsprechen der gewünschten Länge eingestellt werden.

Mit diesem Aufbau ist grundsätzlich eine beliebige Länge eines Deckenschalungsträgers erreichbar, da in den Außenträgern an beiden Enden ein derartiger Innenträger einbringbar ist. Daran kann sich wieder ein entsprechender Außenträger anschließen, so dass immer abwechselnd Innenträger und Außenträger zu einem Deckenschalungsträger beliebiger Länge zusammengestellt werden kann.

Gemäß einer bevorzugten Ausbildung sind sowohl der Außenträger als auch der Innenträger aus Aluminiumhohlprofilen hergestellt. Mit einem derartigen Deckenschalungsträger können größere Reichweiten ohne Stützen überbrückt werden.

Gemäß einer vorteilhaften Ausgestaltung weisen die Profile auf den stützenseitigen Enden in Längsrichtung verlaufenden Nuten mit Hinterschnitt auf. Dies ermöglicht die einfache Fixierung der Verbindungsplatten der Außenträgerprofile sowie die Arretierung der Innenträger über die Verbindungsplatten an den Außenträger.

Um aufgrund der besonderen Tragkraft eines derartigen Deckenschalungsträgers einen Bereich zwischen zwei Wänden auch ohne Stützen überbrücken zu können sind die Träger an den mauerseitigen Enden an Auflageelementen, die auf den seitlichen Mauern auflegbar sind, fixierbar. Um die Auflageelemente auf dem Mauerwerk auflegen zu können, muss dieses an diesen Stellen ausgespart werden, damit sie nach der Fertigstellung der Decke wieder entnommen werden können.

Damit die Träger mit wenigen Handgriffen an den Auflageelementen fixierbar sind, weisen sie einen Lagerblock mit einer Quernut mit Hinterschneidung auf, in den eine Befestigungsschraube am Auflageelement eingreift mit der auch der Deckenschalungsträger in der Höhe relativ zu dem Auflageelement verstellbar ist. Damit kann eine genaue Justierung der schalungsseitigen Oberflächen der Außenträger und der Innenträger zu der Oberkante der Auflageelemente erfolgen.

In die in den Profilen in Längsrichtung verlaufenden Nuten mit Hinterschnitt können entsprechend ausgestaltete Baustützen mit einem rautenförmigen Spannkopf eingreifen, so dass auch hier eine schnelle Fixierung möglich ist.

Die Aufgabe wird außerdem durch ein Auflageelement und eine Baustütze für einen derartigen Deckenschalungsträger gemäß den Merkmalen der Patentsprüche 6 bzw. 7 gelöst.

Zweckmäßigerweise sind die Auflageelemente aus einem parallel zur Wand verlaufenden Mittelstück und zwei entgegengesetzten senkrecht dazu angeordneten Schenkeln zum Auflegen auf der Mauer bzw. als Auflage für den Deckenschalungsträger hergestellt.

Das Auflageelement und auch die Baustütze weisen eine Feststellschraube für den Deckenschalungsträger auf, die in Längsrichtung verlaufende Nuten der Innen- und Außenträger eingreift und fixierbar ist. An dem Auflageelement ist die Feststellschraube an dem Auflageschenkel angeordnet und an der Baustütze am oberen Ende.

Nachfolgend wird die Erfindung und deren Anwendung und Vorteile in Verbindung mit den begleitenden Zeichnungen näher erläutert. Es stellen dar:
- Figur 1: die perspektivische Ansicht eines Deckenschalungsträgers mit Blick auf die den Baustützen zugewandten Seite mit einem Außenträger und einem darin teilweise ausgezogenen Innenträger;
- Figur 2: die perspektivische Ansicht eines Auflageelements; und
- Figur 3: die schematische Darstellung einer Baustütze mit einer Feststellschraube für den Eingriff in den Deckenschalungsträger.

Figur 1 zeigt einen Deckenschalungsträger 1 mit einem Außenträger 2 und einem teilweise ausgezogenen und stufenlos in dem Außenträger 2 verschiebbaren Innenträger. Der Außenträger 2 und der Innenträger 3 sind aus einem Aluminiumhohlprofil hergestellt. Der Außenträger 2 besteht aus zwei hochkant stehenden rechteckigen Außenträgerprofilen 4, 5 die über mindestens eine Verbindungsplatte 6 miteinander verbunden sind. Die Außenträgerprofile 4, 5 sind an einer Ecke abgeschrägt und bilden dadurch eine schräge Auflagefläche 7. Die beiden Außenträgerprofile 4, 5 werden, wie in der Figur dargestellt, so miteinander verbunden, dass die jeweilige Auflagefläche 7 dem Innenträger 3 zugewandt ist. Der Innenträger 3 hat ein Innenträgerprofil 8, das einen Y-förmigen Querschnitt aufweist, so dass den Auflageflächen 7 an den Außenträgerprofilen 4, 5 entsprechende Auflageflächen 9 entstehen. Damit ist der Innenträger 3 in dem Außenträger 2 in axialer Richtung geführt und die Oberflächen 10, 11 des Außenträgers 2 bzw. des Innenträgers bilden eine Ebene für die Auflage der Deckenschalung bzw. der Deckenelemente.

Sowohl die beiden Außenträgerprofile 4, 5 als auch das Innenträgerprofil 8 weist an dem stützenseitigen Ende eine in Längsrichtung verlaufende T-Nut 12 auf. Die T-Nuten 12 in den Außenträgerprofilen 4, 5 dienen der Fixierung der Verbindungsplatte 6 mittels geeigneten, in die T-Nut eingreifenden Schraubverbindungen 13. Außerdem ist in den T-Nuten 12 der Außenträgerprofile 4, 5 ein Lagerbock 14 fixiert, der ebenfalls eine, allerdings quer verlaufende, T-Nut 15 aufweist. Der Lagerblock 14 dient bei dem Außenträger 2 gleichzeitig als Verbindungsplatte für die beiden Außenträgerprofile 4, 5. An der Verbindungspatte 6 befindet sich im Zentrum eine Feststellschraube 16 mit einem Handhebel 17, die auf der dem Innenträger 3 zugewandten Seite ein in die T-Nut 12 des Innenträgers 3 eingreifendes Komplementärelement aufweist. Mittels der Feststellschraube 16 ist der Innenträger an dem Außenträger 2 mit wenigen Handgriffen fixierbar. Besonders geeignet hierfür ist ein rautenförmiges Komplementärelement, das von der Breite her in den schmalen Bereich T-Nut 12 eingreifen kann und beim Andrehen sich quer stellt und damit sich in der T-Nut 12 verklemmt.

Sowohl auf dem Außenträger 2 als auch auf dem Innenträger 3 befindet sich ein Lagerblock 14 mit der querverlaufenden T-Nut 15. Diese T-Nut 15 dient der entsprechenden Fixierung eines Auflageelementes 18 (Figur 2). Entsprechenden dienen auch die Längsnuten 12 der Aufnahme eines (rautenförmigen) Komplementärteils an einer Baustütze 19 (Figur 3).

Das Auflageelement 18 in Figur 2 besteht aus einem parallel zur Mauer anzuordnenden Mittelstück 20 und senkrecht dazu angeordneten Auflageschenkeln 21 und 22. Der Auflageschenkel 21 dient der Auflage auf der Mauer. Der Auflageschenkel 22 weist eine Feststellschraube 23 auf, die ein (rautenförmiges) Komplementärstück 24 für den Eingriff in die Nut 15 des Lagerblocks 14 besitzt. Mit der Feststellschraube 23 kann auch eine Höhenvestellung vorgenommen werden. Das Blech 25 dient als zeitlicher Anschlag und Verstärkung. Entsprechendes gilt für den Quader 26, der als Anschlag für den Lagerblock 14 dient.

Die Baustütze 19 in der Figur 3 ist, wie die bekannten Baustützen in Längsrichtung verstell- und arretierbar. An ihrem oberen Ende weist sie eine glatte Auflage 27 mit einer Feststellschraube 28, die wiederum ein Komplementärstück für den Eingriff in die T-Nut 12 des Außenträgers 2 oder des Innenträgers 3 aufweist. Das Komplementärstück 29 ist ebenfalls so ausgebildet, dass es senkrecht in die betreffende T-Nut 12 eingeführt und beim Festschrauben sich an dieser verklemmt. Die glatte Auflage 27 ist über Streben 31 mit dem Schaft 30 verbunden.

Mittels eines derartigen Deckenschalungsträgers mit einer Profilbreite der Außenträgerprofile 40 mm und der Innenträgerprofile von 55 mm und einer Höhe von 200 mm können bei einer Außenträger- und Innenträgerlänge von 260 cm bis zu 370 cm unterstützungsfrei überbrückt werden. Bei Vollauszug ist die Anbringung von nur einer Baustütze erforderlich.

## Patentansprüche

1. Deckenschalungsträger (1) bestehend aus einem Außenträger (2) und einem darin gelagerten, stufenlos verschiebbaren Innenträger (3), wobei der Außenträger (2) zwei parallele, hochkant stehende Außenträgerprofile (4, 5) und die Außenträgerprofile (4, 5) verbindende, beabstandete Verbindungsplatten (6, 14) und der Innenträger (3) ein hochkant stehendes Innenträgerprofil (8) aufweist, und die schalungsseitigen Oberflächen (10, 11) von Innenträger (3) und Außenträger (2) in einer Ebene liegen, **dadurch gekennzeichnet, dass** das Außenträgerprofil (4,5) am schalungsseitigen Ende auf den einander zugewandten Seiten abgeschrägte Auflageflächen (7) für den Innenträger (3) aufweisen und das Innenträgerprofil (8) einen Y-förmigen Querschnitt aufweist, so dass der Innenträger (3) mit den schrägen Flächen des Y-förmigen Innenträgerprofils (8) auf den Auflageflächen (7) der Außenträgerprofile (4, 5) aufliegt.

2. Deckenschalungsträger nach Anspruch 1, **dadurch gekennzeichnet, dass** die Profile (4, 5, 8) auf der den Stützen zugewandten Seiten in Längsrichtung verlaufende Nuten (12) mit Hinterschnitt aufweisen.

3. Deckenschalungsträger nach Anspruch 1 oder 2, **dadurch gekennzeichnet, dass** der Innenträger (3) über eine Verbindungsplatte (6) an den Außenträger (2) arretierbar ist.

4. Deckenschalungsträger nach einem der vorangegangenen Ansprüche, **dadurch gekennzeichnet, dass** die Träger (2, 3) an den mauerseitigen Enden an Auflageelementen (18), die auf den seitlichen Mauern auflegbar sind, fixierbar sind.

5. Deckenschalungsträger nach Anspruch 5, **dadurch gekennzeichnet, dass** die Träger (2, 3) einen Lagerblock (14) mit einer Quernut (15) mit Hinterschneidung aufweisen, in den eine Feststellschraube (23) eingreift, mit der auch der Deckenschalungsträger (1) in der Höhe relativ zu dem Auflageelement (18) verstellbar ist.

6. Auflageelement (18) für einen Deckenschalungsträger (1) nach einem der vorangegangenen Ansprüche, **gekennzeichnet durch** ein parallel zur Mauer verlaufendes Mittelstück (20) und zwei entgegengesetzt senkrecht dazu angeordnete Schenkel (21, 22) zum Auflegen auf der Mauer bzw. als Auflage für den Deckenschalungsträger (1) und eine Feststellschraube (23) an dem Auflageschenkel (22) für den Deckenschalungsträger (1) aufweisen, wobei die Feststellschraube (23) in die in Längsrichtung verlaufende Nuten (12) der Innen- und Außenträger (2, 3) eingreift und fixierbar ist.

7. Baustütze (19) für einen Deckenschalungsträger (1) nach einem der vorangegangenen Ansprüche 1 bis 5, **gekennzeichnet durch** eine Feststellschraube (28) am oberen Ende der Stütze (19), die in die in Längsrichtung verlaufenden Nuten (12) der Innen- und Außenträger (3, 2) eingreift und fixierbar ist.

## Geänderte Patentansprüche

### Geänderte Patentansprüche gemäss Regel 86(2) EPÜ.

**1.** Deckenschalungsträger (1) bestehend aus einem Außenträger (2) und einem darin gelagerten, stufenlos verschiebbaren Innenträger (3), wobei der Außenträger (2) zwei parallele, hochkant stehende Außenträgerprofile (4, 5) und die Außenträgerprofile (4, 5) verbindende, beabstandete Verbindungsplatten (6, 14) und der Innenträger (3) ein hochkant stehendes Innenträgerprofil (8) aufweist, und die schalungsseitigen Oberflächen (10, 11) von Innenträger (3) und Außenträger (2) in einer Ebene liegen, **dadurch gekennzeichnet, dass** das Außenträgerprofil (4,5) am schalungsseitigen Ende auf den einander zugewandten Seiten abgeschrägte Auflageflächen (7) für den Innenträger (3) aufweisen und das Innenträgerprofil (8) einen Y-förmigen Querschnitt aufweist, so dass der Innenträger (3) mit den schrägen Flächen des Y-förmigen Innenträgerprofils (8) auf den Auflageflächen (7) der Außenträgerprofile (4, 5) stufenlos verschiebbar aufliegt und mittels einer Verbindungsplatte (6) in jeder beliebigen Position am Außenträger (2) arretierbar ist.

**2.** Deckenschalungsträger nach Anspruch 1, **dadurch gekennzeichnet, dass** die Profile (4, 5, 8) auf der den Stützen zugewandten Seiten in Längsrichtung verlaufende Nuten (12) mit Hinterschnitt aufweisen.

**3.** Deckenschalungsträger nach Anspruch 1, **dadurch gekennzeichnet, dass** die Träger (2, 3) an den mauerseitigen Enden an Auflageelementen (18), die auf den seitlichen Mauern auflegbar sind, fixierbar sind.

**4.** Deckenschalungsträger nach Anspruch 3, **dadurch gekennzeichnet, dass** die Träger (2, 3) einen Lagerblock (14) mit einer Quernut (15) mit Hinterschneidung aufweisen, in den eine Feststellschraube (23) eingreift, mit der auch der Deckenschalungsträger (1) in der Höhe relativ zu dem Auflageelement (18) verstellbar ist.

**5.** Deckenschalungsträger nach Anspruch 3, **dadurch gekennzeichnet, dass** die Auflageelemente (18) ein parallel zur Mauer verlaufendes Mittelstück (20) und zwei entgegengesetzt senkrecht dazu angeordnete Schenkel (21, 22) zum Auflegen auf der Mauer bzw. als Auflage für den Deckenschalungsträger (1) und eine Feststellschraube (23) an dem Auflageschenkel (22) für den Deckenschalungsträger (1) aufweisen, wobei die Feststellschraube (23) in die in Längsrichtung verlaufende Nuten (12) der Innen- und Außenträger (2, 3) eingreift und fixierbar ist.

**6.** Deckenschalungsträger nach Anspruch 2, **dadurch gekennzeichnet, dass** in den in Längsrichtung verlaufenden Nuten (12) der Innen- und Außenträger (3, 2) Baustützen (19), die eine Feststellschraube (28) am oberen Ende der Stütze (19) aufweisen, anlegbar und fixierbar sind.
